# EUROPÄISCHE PATENTANMELDUNG

(11) **EP 3 854 255 A1**
(43) Veröffentlichungstag der Anmeldung: **28.07.2021**
(21) Anmeldenummer: 21153310.4
(22) Anmeldetag: 25.01.2021
(51) Int. Cl.: A45D 40/20, A45D 40/16, A45D 40/00, A61J 1/00, B65D 85/00

(54) **GEHÄUSE UND VERFAHREN ZUM BEFÜLLEN**

(30) Priorität: 26.01.2020 DE 102020101789; 03.02.2020 DE 102020102631
(71) Anmelder: Kaikkis, Jakob, 81247 München (DE)
(72) Erfinder: Kaikkis, Jakob, 81247 München (DE)
(74) Vertreter: BSB Patentanwälte Schütte & Engelen Partnerschaft mbB

(57) **Zusammenfassung**

Gehäuse (1) für stiftförmige Wirkstoffmasse (400) wie beispielsweise stiftförmige Kosmetik und/oder Pflegestoffe (100), umfassend ein unteres Gehäuseteil (2) mit einem Boden (3) und einer Wandung (4), wobei in dem unteren Gehäuseteil (2) eine Distanzeinrichtung (5) mit einem Distanzelement (6) und einem Aufstellelement (7) für stiftförmige Wirkstoffmasse (400) bzw. stiftförmige Kosmetik (100) angeordnet ist. Es ist eine Hülseneinrichtung (8) vorgesehen ist, welche die Distanzeinrichtung (5) abschnittsweise umgreift und welche zwischen der Wandung (4) des unteren Gehäuseteils (2) und der Distanzeinrichtung (5) angeordnet ist, wobei die Hülseneinrichtung (8) verlagerbar ist. Das Wirkstoffprodukt wie beispielsweise ein Kosmetikprodukt (300) umfasst ein solches Gehäuse (1) und eine im Wesentlichen stiftförmige Wirkstoffmasse (400) wie beispielsweise eine im Wesentlichen stiftförmige Kosmetik (100). Bei dem Verfahren zum Befüllen eines solchen Gehäuses (1) wir ein geschlossener Füllraum (27) in bzw. mit der Hülseneinrichtung (8) gebildet. Das Gehäuse (1) wird durch das Distanzelement (6) und das Aufstellelement (7) hindurch mit fließfähiger Wirkstoffmasse (400) befüllt, wobei diese dann aushärtet.

## Beschreibung

Die vorliegende Erfindung betrifft ein Gehäuse für im Wesentlichen stiftförmige Wirkstoffmasse wie beispielsweise im Wesentlichen stiftförmige Kosmetik und/oder Pflegestoffe, insbesondere für Deodorants, umfassend wenigsten ein unteres Gehäuseteil mit wenigstens einem Boden und wenigstens einer Wandung. Die vorliegende Erfindung betrifft zudem ein Wirkstoffprodukt wie beispielsweise ein Kosmetik- und/oder Pflegeprodukt mit einem solchen Gehäuse. Zudem betrifft die vorliegende Erfindung ein Verfahren zum Befüllen eines erfindungsgemäßen Gehäuses.

Gehäuse für stiftförmige Produkte sind in vielfältigen Ausgestaltungen im Stand der Technik bekannt. Solche Produkte weisen in der Regel eine abreibbare Konsistenz auf, sodass ein in dem stiftförmigen Produkt befindlicher Wirkstoff auf eine Oberfläche übertragen werden kann.

Hier können z. B. stiftförmige Produkte aus dem medizinischen, kosmetischen, bzw. medizinisch therapeutischen Bereich wie z. B. Deosticks und Lippenstifte beispielhaft genannt werden. Aber auch in anderen Bereichen, z. B. für technische Anwendungen, werden stiftförmige Produkte angeboten. Z. B. sind Fette und Schmiermittel in Stiftform bekannt.

Herkömmliche Gehäuse für bekannte Stiftförmige sind jedoch oft konstruktiv komplex aufgebaut. Deosticks weisen z. B. in der Regel einen Verstellmechanismus auf, um die stiftförmige Kosmetik aus dem Gehäuse für die Benutzung herauszufahren. Dabei werden bei solchen Gehäusen die Stifte oft herausgedreht. Solche Verstellmechanismen sind teils aufwendig in der Konstruktion und können mit nachhaltigen Werkstoffen wie beispielsweise Papier oder Pappe wenn überhaupt nur schwer realisiert werden.

Bei nachhaltigen Gehäusen beispielsweise aus Papier ist in manchen Ausführungen der Deostick in einer Pappröhre angeordnet, wobei diese Röhre einen verschiebbaren Boden aufweist. Ein Benutzer kann den Boden dann in die Röhre hineinschieben, um so den Stift nach oben aus der Röhre hinauszudrücken.

Nachteilig bei solchen Verpackungen ist allerdings, dass ein Benutzer auch in Kontakt zu der Innenseite der Röhre kommt, an welcher Deoreste bzw. Kosmetikreste anhaften können. Zudem schiebt sich der Deostick bei der Benutzung relativ leicht ungewollt zurück in die Röhre.

Es ist deshalb die Aufgabe der vorliegenden Erfindung, eine alternative Ausgestaltung eines stiftförmigen Produktes bereitzustellen, welches die zuvor genannten Nachteile verbessert und insbesondere mit nachhaltigen Werkstoffen hergestellt werden kann.

Diese Aufgabe wird gelöst durch ein Gehäuse mit den Merkmalen des Anspruchs 1 und durch ein Wirkstoffprodukt mit den Merkmalen des Anspruchs 12 und durch ein Verfahren zum Befüllen eines Gehäuses mit den Merkmalen des Anspruchs 13. Bevorzugte Weiterbildungen sind Gegenstand der Unteransprüche. Weitere Vorteile und Merkmale der vorliegenden Erfindung ergeben sich aus der allgemeinen Beschreibung und der Beschreibung der Ausführungsbeispiele.

Das erfindungsgemäße Gehäuse dient zur Aufnahme von im Wesentlichen stiftförmige Wirkstoffmasse, bevorzugt von im Wesentlichen stiftförmiger Kosmetik und/oder von Pflegestoffen, insbesondere von Deodorants, und umfasst wenigstens ein unteres Gehäuseteil mit wenigstens einem Boden und wenigstens einer Wandung. In dem unteren Gehäuseteil ist wenigstens eine Distanzeinrichtung mit wenigstens einem Distanzelement und wenigstens einem Aufstellelement für stiftförmige Wirkstoffmasse wie beispielsweise stiftförmige Kosmetik wenigstens abschnittsweise angeordnet. Weiterhin ist wenigstens eine Hülseneinrichtung vorgesehen, welche die Distanzeinrichtung wenigstens abschnittsweise umgreift und wenigstens abschnittsweise zwischen der Wandung des unteren Gehäuseteils und der Distanzeinrichtung angeordnet ist. Die Hülseneinrichtung ist verlagerbar bzw. verschiebbar vorgesehen.

Unter Wirkstoffmasse wird insbesondere eine im Wesentlichen feste Masse verstanden, welche durch einen Benutzer wenigstens geringfügig abreibbar ist. Hier eigenen sich insbesondere von der Konsistenz seifenartige und/oder wachsartige Wirkstoffmassen. Unter einem Wirkstoff ist dabei insbesondere nicht nur ein pharmazeutischer bzw. medizinisch wirksamer Wirkstoff zu verstehen, sondern jeder Stoff bzw. jede Rezeptur, der bzw. die eine gewünschte Wirkung erzielt.

So kann die Wirkstoffmasse beispielsweise dem medizinischen Bereich, dem kosmetischen Bereich und/oder dem Körperpflegebereich zugeordnet sein. Hier wird beispielhaft die Verwendung des Gehäuses für Deosticks, Lippenstifte (pflegend, kosmetisch und/oder therapeutisch), Kosmetikstifte, Insektensticks als Abwehrmittel zum Verhindern von Insektenstichen und/oder gegen den Juckreiz nach Insektenstichen und/oder für alle medizinischen bzw. kosmetischen bzw. pflegenden Stoffe, welche in Stiftform angeboten werden, genannt.

Das erfindungsgemäße Gehäuse kann aber auch im technischen Bereich Anwendung finden. So können beispielsweise Fette und/oder Schmiermittel in Stiftform in dem erfindungsgemäßen Gehäuse vorgesehen werden. Hier wird beispielhaft die Verwendung zum Einreiben von Dichtungen wie z. B. den Türdichtungen von einem Auto genannt.

Auch wenn das Einsatzgebiet für das erfindungsgemäße Gehäuse sehr vielfältig ist, werden nachfolgend die Vorteile und weitere bevorzugte Ausgestaltungen beispielhaft anhand eines Kosmetikproduktes bzw. anhand stiftförmiger Kosmetik als Wirkstoffmasse erläutert. Die Erfindung kann aber natürlich auf jedes andere Einsatzgebiet übertragen werden und bietet auch dort die nachfolgend beschriebenen Vorteile.

Die Hülseneinrichtung ist insbesondere über die Distanzeinrichtung geführt und zwischen der Distanzeinrichtung und dem unteren Gehäuseteil verlagerbar. Dabei ist unter verlagerbar insbesondere eine Verschiebbarkeit der Hülseneinrichtung in Längserstreckung der Hülse, also in axialer Richtung der Hülse zu verstehen, sodass die Hülse vorzugsweise wenigstens abschnittsweise in das untere Gehäuseteil hinein geschoben und wenigstens abschnittsweise aus dem unteren Gehäuseteil heraus gezogen werden kann.

Die Hülseneinrichtung, die Distanzeinrichtung und/oder die Hülseneinrichtung werden vorzugsweise wenigstens abschnittsweise aus Röhren bzw. rohrartigen Strukturen bereitgestellt.

Der Boden und die Wandung des unteren Gehäuseteils können je nach Ausgestaltung vorzugsweise als separate Bauteile vorgesehen sein oder auch einstückig gefertigt sein.

Das erfindungsgemäße Gehäuse bietet viele Vorteile. Dabei stellt das erfindungsgemäße Gehäuse ein Gehäuse für im Wesentlichen stiftförmige Kosmetik wie beispielsweise Deodorants zu Verfügung, welches ohne einen komplexen Verstellmechanismus zum Herausfahren der stiftförmigen Kosmetik auskommt.

Dazu weist das Gehäuse wenigstens ein Distanzelement auf, sodass die stiftförmige Kosmetik beabstandet zu dem Boden des Gehäuses bzw. des unteren Gehäuseteils angeordnet werden kann. So steht die stiftförmige Kosmetik wie beispielsweise ein Deodorant durch das Aufstehen auf dem Aufstellelement der Distanzeinrichtung aus dem unteren Gehäuseteil heraus oder steht sogar vollständig außerhalb des unteren Gehäuseteils.

Zum Schutz der stiftförmigen Kosmetik wird diese von der Hülseneinrichtung umgriffen bzw. ist die Kosmetik in der Hülseneinrichtung angeordnet. Durch die Beabstandung der stiftförmigen Kosmetik zum Boden des unteren Gehäuseteils kann die Hülseneinrichtung zur Benutzung der stiftförmigen Kosmetik nach unten geschoben werden, sodass die stiftförmige Kosmetik wenigstens abschnittsweise freigegeben wird.

Wird die stiftförmige Kosmetik nicht mehr benutzt, kann beispielsweise einfach ein Deckel aufgeschoben werden oder aber die Hülseneinrichtung zurückverlagert werden, sodass die stiftförmige Kosmetik wieder durch die Hülseneinrichtung abgedeckt ist.

Dabei kann die stiftförmige Kosmetik insbesondere durch einen Drehschiebereffekt freigegeben werden, wobei die Hülseneinrichtung wenigstens ein Stück in das untere Gehäuseteil hineingeschoben wird, wobei vorzugsweise gleichzeitig die Hülseneinrichtung wenigstens leicht gedreht wird, um das Verlagern der Hülseneinrichtung entlang der stiftförmigen Kosmetik zu erleichtern.

Im Vergleich zu beispielsweise sonst bei nachhaltig hergestellten Gehäusen für Deodorants, welche eine Hülse mit einem verschiebbaren Boden umfassen, kann die stiftförmige Kosmetik bei der Benutzung nicht selbstständig wieder in das Gehäuse zurückrutschen, da diese von der Distanzeinrichtung in einer festen Position gehalten wird. Ein Benutzer hält das untere Gehäuseteil fest, sodass das Verdecken der stiftförmigen Kosmetik durch die Hülseneinrichtung während der Benutzung verhindert wird.

Zudem kommt ein Benutzer nicht in Kontakt zu Flächen, welche in Kontakt zu der Kosmetik stehen. Bei den bekannten nachhaltigen Verpackungen mit dem verschiebbaren Boden kommt ein Benutzer eventuell in Kontakt zu der Innenseite der Verpackung, welche mit Kosmetikresten behaftet sein kann.

Bevorzugt sind wenigstens das untere Gehäuseteil, die Distanzeinrichtung und/oder die Hülseneinrichtung wenigstens abschnittsweise aus Pappe, Papier oder und oder dergleichen gefertigt. Dabei ist unter gefertigt insbesondere zu verstehen, dass das Gehäuse wenigstens teilweise und vorzugsweise vollständig aus Papier, Pappe oder anderen geeigneten Stoffen, wie Faserverbundstoffen, Zellstoff oder dergleichen gefertigt ist oder solche Materialien umfasst.

Besonders bevorzugt haben wenigstens das untere Gehäuseteil und/oder die Hülseneinrichtung einen rundlichen Querschnitt. Dabei ist hier insbesondere ein runder oder ovaler Querschnitt bevorzugt, wobei je nach Ausgestaltung auch rechteckige Querschnitte vorteilhaft eingesetzt werden können.

Erfindungsgemäß ist wenigstens eine Hülseneinrichtung vorgesehen. In zweckmäßigen Weiterbildungen können vorzugsweise aber auch mehrere Hülseneinrichtungen und insbesondere zwei Hülseneinrichtungen vorgesehen sein. Alternativ kann auch eine Hülseneinrichtung vorzugsweise mehrteilig und insbesondere zweiteilig ausgeführt sein. Dies kann je nach Ausgestaltung fertigungstechnisch Vorteile aufweisen. So können z. B. zwei Hülseneinrichtungen vorgesehen sein, welche bei dem Einfüllen der Wirkstoffmasse einen geschlossen Füllraum mitdefinieren. Nach dem Aushärten kann ein Benutzer bei der ersten Benutzung dann den oberen Teil Hülseneinrichtung bzw. die obere Hülseneinrichtung abnehmen, sodass der erste Bereich der Wirkstoffmasse zur Benutzung freigegeben wird. Dazu können die Hülseneinrichtungen vorzugsweise unterschiedlich lang ausgebildet sein. Der vor der ersten Benutzung abzunehmende Abschnitt der Hülseneinrichtung bzw. die obere Hülseneinrichtung kann dann insbesondere kürzer als der untere Abschnitt der Hülseneinrichtung bzw. die untere Hülseneinrichtung vorgesehen sein.

Vorzugsweise stützt sich die Hülseneinrichtung an der Innenseite der Wandung des unteren Gehäuseteils ab. Dabei ist insbesondere die Hülseneinrichtung derart dimensioniert, dass die Hülseneinrichtung wenigstens abschnittsweise an dem unteren Gehäuseteil anliegt.

In vorteilhaften Weiterbildungen ist das Aufstellelement wenigstens abschnittsweise außerhalb des Gehäuses des unteren Gehäuseteils angeordnet. Je nach Ausgestaltung ist insbesondere bevorzugt, dass das Aufstellelement im oberen Drittel, insbesondere im oberen Viertel, vorzugsweise ganz oben in dem unteren Gehäuseteil oder sogar außerhalb des unteren Gehäuseteils angeordnet ist. So kann erreicht werden, dass ein Großteil oder sogar die gesamte stiftförmige Kosmetik außerhalb des unteren Gehäuses angeordnet ist und je nach Position der Hülseneinrichtung freigegeben werden kann.

Bevorzugt entspricht die Höhe der Hülseneinrichtung im Wesentlichen der Höhe des unteren Gehäuseteils. Je nach Ausgestaltung kann auch vorgesehen sein, dass die Hülseneinrichtung eine größere Höhe aufweist als das untere Gehäuseteil, sodass die Hülseneinrichtung nicht vollständig in das untere Gehäuseteil eingeschoben werden kann. Durch das vollständige Einschieben der Hülseneinrichtung könnte es unter Umständen zu dem Problem kommen, dass die Hülseneinrichtung nicht mehr zurückgeschoben werden kann, da dann Benutzer sie eventuell nicht mehr fassen kann.

Besonders bevorzugt ist das Distanzelement an dem Boden des unteren Gehäuseteils befestigt. Je nach Ausgestaltung kann das Distanzelement auch an der Wandung des unteren Gehäuseteils befestigt sein. In jeder Ausgestaltung ist es jedoch zweckmäßig, wenn die Hülseneinrichtung weit genug in das untere Gehäuseteil eingeschoben werden kann, sodass ein vorbestimmter Teil der stiftförmigen Kosmetik durch das Herunterschieben der Hülseneinrichtung freigegeben werden kann.

In zweckmäßigen Ausgestaltungen ist das Aufstellelement an dem Distanzelement befestigt und/oder einstückig mit dem Distanzelement gefertigt. Das Aufstellelement kann aber je nach Ausgestaltung beispielsweise auch frei auf dem Distanzelement aufliegen.

Vorzugsweise ist die Distanzeinrichtung wenigstens abschnittsweise röhrenförmig bzw. als Röhre ausgebildet.

Besonders bevorzug ist in der Distanzeinrichtung wenigstens ein freier Querschnitt vorgesehen. Dabei ist insbesondere die Distanzeinrichtung wenigstens abschnittsweise hohl ausgebildet. Vorzugsweise ist das Distanzelement hohl ausgebildet, wobei das Distanzelement dann zweckmäßig röhrenförmig ausgebildet ist.

In zweckmäßigen Weiterbildungen ist das Aufstellelement wenigstens abschnittsweise durchströmbar ausgebildet auf. Vorzugsweise kann so die fließfähige Wirkstoffmasse durch das Aufstellelement in den Füllraum bzw. in die Hülseneinrichtung gefüllt werden. Dabei ist das Aufstellelement vorzugsweise wenigstens abschnittsweise netzartig, gitterartig und/oder siebartig ausgebildet. Auch die Ausgestaltung mit Stegen, beispielsweise kreuzförmig, ist bevorzugt.

Besonders bevorzugt ist in dem Boden des unteren Gehäuseteils wenigstens eine Öffnung vorgesehen, welche insbesondere mit wenigstens einer Verschlusseinrichtung verschließbar ist. Eine solche Ausgestaltung ist insbesondere vorteilhaft, wenn der Boden beim Befüllen schon fest mit der Wandung des unteren Gehäuseteils verbunden ist. Dann kann die Hülseneinrichtung bei einer bevorzugten Ausgestaltung von unten durch die Öffnung in dem Boden gefüllt werden. Dazu wird beispielsweise ein Füllstück oder ein Schlauch durch die Öffnung und durch den freien Querschnitt in dem Distanzelement in Richtung des durchströmbaren Aufstellelements geführt. Dann kann fließfähig gemachte Wirkstoffmasse durch das Aufstellelement in die Hülseneinrichtung gefüllt werden.

Bevorzugt stützt sich die Hülseneinrichtung wenigstens abschnittsweise an der Außenseite der Distanzeinrichtung ab. So kann sichere Führung der Hülseneinrichtung erreicht werden.

Besonders bevorzugt wird zwischen der Außenseite der Distanzeinrichtung und der Innenseite der Wandung des unteren Gehäuseteils wenigstens abschnittsweise ein Spalt gebildet, in welchem die Hülseneinrichtung aufgenommen und geführt ist. Dabei wird so insbesondere ein umlaufender Spalt bzw. ein Ringspalt gebildet, insbesondere wenn runde Querschnitte der einzelnen Bauteile verwendet werden.

Bevorzugt ist wenigstens ein Fixierelement auf und/oder an dem Aufstellelement vorgesehen. Dabei kann ein solches Fixierelement beispielsweise durch eine Klebeschicht zur Verfügung gestellt werden, welche die stiftförmige Kosmetik und das Aufstellelement miteinander verbindet. Hierdurch wird insbesondere erreicht, dass die Hülseneinrichtung auch nach oben zurückgeschoben werden kann, um die stiftförmige Kosmetik abzudecken. Je nach Ausgestaltung kann ein solches Fixierelement aber beispielsweise auch durch ein Ankerelement gebildet werden, welches aus der Oberfläche des Aufstellelements hinausragt. Insbesondere, wenn die stiftförmige Kosmetik direkt in das Gehäuse gegossen wird, kann dann die noch flüssige Kosmetik das Ankerelement umschließen, sodass diese nach dem Aushärten fest damit verbunden ist.

Bevorzugt ist wenigstens eine Sicherungseinrichtung vorgesehen. Eine solche Sicherungseinrichtung dient insbesondere dazu, dass die Hülseneinrichtung, welche beweglich bzw. hin- und herschiebbar in dem unteren Gehäuseteil gehalten ist, nicht vollständig aus dem unteren Gehäuseteil herausgezogen werden kann.

Eine solche Sicherungseinrichtung umfasst bevorzugt wenigstens einen Kragen oder dergleichen an der Hülseneinrichtung und/oder der Distanzeinrichtung und/oder an dem unteren Gehäuseteil. Dabei ist insbesondere jeweils eine Art Kragen an der Hülseneinrichtung und dem Distanzelement vorgesehen.

Vorzugsweise ist wenigstens ein Anschlag vorgesehen. Ein solcher Anschlag dient insbesondere dazu, dass die Hülseneinrichtung nicht vollständig in das Gehäuse geschoben werden kann. Ein solcher Antrag ist dabei insbesondere zweckmäßig einsetzbar, wenn die Hülseneinrichtung die gleiche Höhe oder eine geringere Höhe als das untere Gehäuseteil aufweist. Ein solcher Anschlag kann insbesondere in dem unteren Gehäuseteil bzw. an dem unteren Gehäuseteil bzw. an der Distanzeinrichtung vorgesehen sein.

Bevorzugt ist wenigstens ein oberes Gehäuseteil vorgesehen. Dabei weist auch ein solches oberes Gehäuseteil vorzugsweise wenigstens eine Wandung und je nach Ausgestaltung wenigstens ein oberes Deckelelement auf. Allgemein ist das obere Gehäuseteil als Deckel vorgesehen, sodass die stiftförmige Kosmetik bei Nichtbenutzung abgedeckt werden kann. Insbesondere sind das obere das untere Gehäuseteil dabei aufeinander abgestimmt, sodass bei geschlossenem bzw. aufgesetztem Deckel bzw. aufgesetztem oberen Gehäuseteil ein im Westlichen durchgehendes Gehäuse bzw. je nach Ausgestaltung eine durchgehende Röhre entsteht.

Bevorzugt ist das obere Gehäuseteil auf die Hülseneinrichtung aufschiebbar. Hierdurch wird erreicht, dass das obere Gehäuseteil sicher in einer bestimmten Position gehalten wird.

In vorteilhaften Weiterbildungen ist das obere Gehäuseteil drehbar auf der Hülseneinrichtung und/oder dem unteren Gehäuseteil vorgesehen.

Vorzugsweise ist in dem oberen Gehäuseteil wenigstens eine Formeinrichtung angeordnet. Eine derartige Formeinrichtung dient insbesondere dazu, das obere Ende der stiftförmigen Kosmetik nach der Benutzung wieder in eine vorbestimmte Form zu bringen, sodass bei der neuen Benutzung wieder eine optimale Ausformung der stiftförmigen Kosmetik vorliegt.

In zweckmäßigen Ausgestaltungen ist die Formeinrichtung entnehmbar vorgesehen aus dem oberen Gehäuseteil bzw. dem Deckel und/oder beweglich bzw. verschiebbar in dem oberen Gehäuseteil bzw. Deckel vorgesehen. So kann die Formeinrichtung auch zur Benutzung aus dem Deckel entnommen werden und/oder innerhalb des Deckels bei aufgesetztem Deckel verschoben werden, um in Kontakt zu der Spitze der stiftförmigen Kosmetik gebracht zu werden.

Besonders bevorzugt umfasst die Formeinrichtung wenigstens eine Auflage für die Hülseneinrichtung. Bei einer derartigen Ausgestaltung ist es insbesondere möglich, die Spitze der stiftförmigen Kosmetik 100 zu formen und/oder ein vorbestimmtes Stück der stiftförmigen Kosmetik aus der Hülseneinrichtung herausstehen zu lassen. Dazu wird die Formeinrichtung auf die Hülseneinrichtung aufgeschoben, bis die Formeinrichtung an die Spitze der stiftförmigen Kosmetik stößt. Jetzt kann beispielsweise durch das Drehen der Formeinrichtung die Spitze der stiftförmigen Kosmetik in eine vorbestimmte Form gebracht werden. Zusätzlich oder ausschließlich kann durch das aufsetzen der Formeinrichtung mit der Auflage für die Hülseneinrichtung erreicht werden, dass ein definiertes Stück der stiftförmigen Kosmetik aus der Hülseneinrichtung heraussteht. Die Auflage der Formeinrichtung trifft auf den oberen Rand der Hülseneinrichtung und schiebt diese in das untere Gehäuseteil, bis die Formeinrichtung auf der Spitze der stiftförmigen Kosmetik aufliegt. So wird ein definiertes Stück der stiftförmigen Kosmetik freigegeben.

Bevorzugt kann wenigstens eine Oberfläche der Formeinrichtung und/oder des oberen Gehäuseteils spezielle Ausformungen aufweisen, um die Oberfläche der Spitze der stiftförmigen Kosmetik mit einem speziellen optischen und/oder auch funktionellen Design zu versehen. Insbesondere können über solche Ausformungen Strukturen wie Waben, Linien, eine geriffelte Oberfläche und/oder ähnliche Strukturen erzeugt werden.

In allen Ausgestaltungen kann bevorzugt auch ein Gewinde vorgesehen werden, um die stiftförmige Kosmetik freizugeben. Insbesondere ist eine Ausgestaltung bevorzugt, in welcher wenigstens die Hülseneinrichtung ein Gewinde umfasst, wobei Hülseneinrichtung dann vorzugsweise im Zusammenspiel mit einem entsprechenden Gewinde in dem unteren Gehäuseteil und/oder der Distanzeinrichtung hoch- und runtergedreht werden kann. Dies stellt eine Alternative zu dem Verschieben der Hülseneinrichtung zur Verfügung.

Das erfindungsgemäße Wirkstoffprodukt wie beispielsweise ein Kosmetik- und/oder Pflegeprodukt umfasst wenigstens ein Gehäuse, wie es zuvor beschrieben wurde und wenigstens eine im Wesentlichen stiftförmige und abreibbar Wirkstoffmasse wie beispielsweise eine im Wesentlichen stiftförmige Kosmetik, insbesondere ein Deodorant. Dabei ist insbesondere die stiftförmige Wirkstoffmasse wie beispielsweise eine stiftförmige Kosmetik bzw. ein Pflegestoff durch das Verlagern der Hülseneinrichtung für die Benutzung freigebbar. Dazu wird die Hülseneinrichtung vorzugsweise nach unten wenigstens abschnittsweise in das untere Gehäuseteil verlagert, sodass die Spitze der stiftförmigen Wirkstoffmasse zur Benutzung freigegeben wird.

Auch das erfindungsgemäße Wirkstoffprodukt bietet die Vorteile, wie sie zuvor schon zu dem erfindungsgemäßen Gehäuse ausgeführt wurden.

Das erfindungsgemäße Verfahren eignet sich zum Befüllen eines Gehäuses, wie es zuvor beschrieben wurde mit einer Wirkstoffmasse. Dazu wird ein im Wesentlichen abgeschlossener Füllraum durch das Aufsetzen des oberen Gehäuseteils auf die Hülseneinrichtung und/oder durch das Einsetzen der Hülseneinrichtung in eine entsprechende Fülleinrichtung hergestellt. Durch das Distanzelement und das Aufstellelement wird fließfähige Wirkstoffmasse eingefüllt. Anschließend härtet die Wirkstoffmasse aus, wodurch die stiftförmige Wirkstoffmasse in der Hülseneinrichtung vorliegt.

Dabei wird das Gehäuse insbesondere derart gefüllt, dass das Gehäuse mit dem oberen Gehäuseteil bzw. dem Deckel des Gehäuses nach unten angeordnet ist. So kann die fließfähige bzw. fließfähig gemachte Wirkstoffmasse in die Hülseneinrichtung hineinfließen.

Zum Befüllen wird insbesondere ein Füllrohr, ein Schlauch und/oder dergleichen vorzugsweise durch eine Öffnung im Boden des unteren Gehäuseteils und weiter durch das hohl ausgeführte Distanzelement bis hin zum Aufstellelement geführt. Die fließfähig gemachte Wirkstoffmasse kann dann durch das Aufstellelement, welches durchströmbar ausgestaltet ist, in den Füllraum gelangen. Dazu ist das Aufstellelement insbesondere gitterartig, netzartig und/oder siebartig ausgebildet.

Vorzugsweise stellt zum Füllen das obere Gehäuseteil eine Fülleinrichtung zur Verfügung, welche zusammen mit der Hülseneinrichtung den zu füllenden Raum begrenzen. Insbesondere kann in dem unteren Gehäuseteil eine Formeinrichtung vorgesehen sein, welche beim Eingießen der fließfähigen Wirkstoffmasse die Spitze der später nach dem Aushärten stiftförmigen Wirkstoffmasse bzw. Kosmetik beim Gießen ausformt.

Auch das erfindungsgemäße Verfahren biete viele Vorteile. Ein erheblicher Vorteil ist unter anderem das besonders einfache Befüllen des Gehäuses mit fließfähiger Wirkstoffmasse, um das erfindungsgemäße Wirkstoffprodukt bzw. Kosmetik- und/oder Pflegeprodukt bzw. ein Deodorant zur Verfügung zu stellen.

Dabei wird die fließfähige Wirkstoffmasse insbesondere durch das Erhitzen einer bei Raumtemperatur festen bzw. abreibbaren Wirkstoffmasse erreicht.

Bevorzugt wird so viel Wirkstoffmasse in die Hülseneinrichtung eingefüllt bzw. gegossen, dass das Aufstellelement wenigstens abschnittsweise von der Wirkstoffmasse (400, 100) umschlossen wird. Insbesondere wird so viel Wirkstoffmasse eingefüllt, dass das durchströmbare Aufstellelement, beispielsweise ein Netz, ein Sieb und/oder ein Gitter, wenigstens teilweise in der Wirkstoffmasse steht. So wird die nach dem Aushärten stiftförmige Wirkstoffmasse fest mit dem Aufstellelement verbunden.

Vorzugsweise wird vor dem Befüllen die Verschlusseinrichtung aus der Öffnung in dem Boden des unteren Gehäuseteils entnommen und/oder nach dem Befüllen wird die Verschlusseinrichtung in die Öffnung in dem Boden des unteren Gehäuseteils eingesetzt. So kann die Öffnung zum Füllen freigegeben werden und/oder nach dem Füllen verschlossen werden.

Weitere Vorteile und Merkmale der vorliegenden Erfindung ergeben sich aus den Ausführungsbeispielen, welche nachfolgend mit Bezug auf die beiliegenden Figuren erläutert werden.

In den Figuren zeigen:
- Fig. 1: eine rein schematische Darstellung eines Ausführungsbeispiels eines erfindungsgemäßen Kosmetikprodukts mit einem erfindungsgemäßen Gehäuse in drei unterschiedlichen Ansichten;
- Fig. 2: eine rein schematische Darstellung eines Ausführungsbeispiels eines erfindungsgemäßen Kosmetikprodukts mit einem erfindungsgemäßen Gehäuse in zwei unterschiedlichen Ansichten;
- Fig. 3: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 4: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 5: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 6: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 7: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 8: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 9: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 10: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 11: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 12: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 13: eine rein schematische Darstellung eines Ausführungsbeispiels eines erfindungsgemäßen Kosmetikprodukts mit einem erfindungsgemäßen Gehäuse in einer Schnittansicht von der Seite;
- Fig. 14: eine rein schematische Darstellung eines Ausführungsbeispiels eines erfindungsgemäßen Gehäuses in einer Schnittansicht von der Seite;
- Fig. 15: eine rein schematische Darstellung des Ausführungsbeispiels gemäß Figur 14 beim Befüllen;
- Fig. 16: eine rein schematische Darstellung des Ausführungsbeispiels eines erfindungsgemäßen Kosmetikprodukts einem erfindungsgemäßen Gehäuse gemäß der Figuren 14 und 15 in einer Schnittansicht von der Seite;
- Fig. 17: eine rein schematische Darstellung eines weiteren Ausführungsbeispiels eines erfindungsgemäßen Kosmetikprodukts einem erfindungsgemäßen Gehäuse in einer Schnittansicht von der Seite während der Füllung;
- Fig. 18: das fertige Kosmetikprodukt gemäß Figur 17 in einer Schnittansicht von der Seite;
- Fig. 19: die erste Verwendung des Kosmetikprodukts gemäß der Figuren 17 und 18 in mehreren Schnittansichten; und
- Fig. 20: eine Ausführungsform eines Aufstellelements eines erfindungsgemäßen Gehäuses in einer Draufsicht.

In den Figuren werden Ausführungsbeispiele von erfindungsgemäßen Wirkstoffprodukten 400 gezeigt, welche anhand der Ausgestaltung als Kosmetikprodukt 300 bzw. eines Deosticks beschrieben werden. Dies ist eine rein beispielhafte Darstellung, welche gleichermaßen auf alle anderen Anwendungsbereiche der vorliegenden Erfindung übertragen werden können.

In Figur 1 sind rein schematisch in drei Ansichten ein erfindungsgemäßes Gehäuse 1 bzw. ein erfindungsgemäßes Wirkstoffprodukt 400, hier ein Kosmetikprodukt 300, dargestellt. Dabei ist in der oberen Ansicht zu erkennen, dass das erfindungsgemäße Gehäuse 1 ein unteres Gehäuseteil 2 und ein oberes Gehäuseteil 20 aufweist, wobei das obere Gehäuseteil 20 hier an Deckel 22 ausgebildet ist. Bei aufgesetztem Deckel 22 ist das Gehäuse 1 in dem gezeigten Ausführungsbeispiel röhrenartig ausgestaltet und weist hier einen in etwa runden Querschnitt auf.

Das Gehäuse 1 für das erfindungsgemäße Kosmetikprodukt 300 ist dabei dem hier gezeigten Ausführungsbeispiel vollständig aus Papier 9 bzw. aus Pappe 10 gefertigt. Je nach Ausgestaltung kann das Gehäuse 1 aber auch aus anderen Werkstoffen wie beispielsweise Kunststoff gefertigt sein. Aufgrund der Nachhaltigkeit ist jedoch die Verwendung von Papier bzw. Pappe bevorzugt.

In der mittleren Ansicht ist dargestellt, dass das obere Gehäuseteil 20 bzw. der Deckel 22 abgenommen bzw. nach oben abgezogen wurde. Nun erkennt man, dass das Kosmetikprodukt 300 im Wesentlichen stiftförmige Wirkstoffmasse 400 bzw. Kosmetik 100 bzw. Pflegestoffe 100 bzw. hier Deodorant 200 umfasst, welches in der mittleren Ansicht noch von der Hülseneinrichtung 8 abgedeckt ist. Diese Hülseneinrichtung 8 ist bewegbar bzw. verlagerbar bzw. verschiebbar in dem unteren Gehäuseteil 2 aufgenommen.

In der unteren Ansicht sieht man, dass durch das Herunterschieben der Hülseneinrichtung 8 die stiftförmige Wirkstoffmasse 400 bzw. Kosmetik 100 bzw. hier das Deodorant 200 zum Teil freigegeben werden kann, um das Kosmetikprodukt 300 anzuwenden.

Ein Benutzer hält dabei das untere Gehäuseteil 2 zur Benutzung fest. Er kann durch eine Schiebebewegung und/oder eine Drehschiebebewegung die Hülseneinrichtung 8 bzw. die Röhre 8 so weit nach unten in das untere Gehäuseteil 2 hinein schieben, dass ein ausreichendes Stück der Kosmetik 100 freigegeben wird.

Da ein Benutzer das untere Gehäuseteil 2 während der Benutzung festhält, kann sich die Hülseneinrichtung 8 auch bei der Benutzung nicht wieder über das über die Kosmetik 100 verschieben, sodass ein versehentliches Verrutschen der Hülse 8 verhindert wird.

In Figur 2 ist noch einmal dargestellt, dass die Hülseneinrichtung 8 die Kosmetik 100 bzw. hier das Deodorant 200 verdeckt, wenn sie nach oben geschoben ist. Zur Benutzung kann die Hülseneinrichtung 8 in das untere Gehäuseteil 2 hinein verlagert werden bzw. entlang der Wirkstoffmasse 400 bzw. der Kosmetik 100 nach unten geschoben werden, sodass ein Stück der Kosmetik 100 zur Benutzung freigegeben wird.

In Figur 3 ist ein Ausführungsbeispiel eines erfindungsgemäßen Kosmetikprodukts 300 in einer Schnittansicht von der Seite dargestellt. Dabei umfasst das Kosmetikprodukt 300 in dem hier gezeigten Ausführungsbeispiel ein erfindungsgemäßes Gehäuse 1 und stiftförmige Kosmetik 100, welche in dem hier gezeigten Ausführungsbeispiel Deodorant 200 ist.

Das erfindungsgemäße Gehäuse 1 umfasst in dem hier gezeigten Ausführungsbeispiel ein unteres Gehäuseteil 2 und ein oberes Gehäuseteil 20, wobei das obere Gehäuseteil 20 als Deckel 22 ausgebildet ist. In dem oberen Gehäuseteil 20 ist dabei hier eine Formeinrichtung 21 angeordnet, welche die Spitze der stiftförmigen Kosmetik 100 nach der Benutzung nachformen kann.

Das untere Gehäuseteil 2 umfasst einen Boden 3 und eine Wandung 4, welche einen Aufnahmeraum für eine Distanzeinrichtung 5 zur Verfügung stellen. Die Distanzeinrichtung 5 umfasst ein Distanzelement 6 und ein Aufstellelement 7. Dabei kann die stiftförmige Wirkstoffmasse 400 bzw. Kosmetik 100 bzw. das Deodorant 200 auf diesem Aufstellelement 7 aufstehen.

In dem gezeigten Ausführungsbeispiel liegt das Aufstellelement 7 lose auf dem Distanzelement 6 auf und wird hier von der Hülseneinrichtung 8 gehalten.

In dem hier gezeigten Ausführungsbeispiel ist das gesamte Gehäuse 1 bzw. sind alle Bauteile des Gehäuses 1 aus Papier 9 bzw. aus Pappe 10 gefertigt. Somit wird ein nachhaltiges Gehäuse 1 für Kosmetik zur Verfügung gestellt, welches insbesondere im Bereich der Biokosmetik vorteilhaft verwendet werden kann.

In dem gezeigten Ausführungsbeispiel ist das Distanzelement 6 der Distanzeinrichtung 5 röhrenförmig ausgebildet, wobei zwischen dem Distanzelement 6 und der Wandung 4 des unteren Gehäuseteils 2 ein Spalt 15 gebildet wird, in welchem die Röhreneinrichtung 8 verschiebbar aufgenommen ist. Dabei ist die Röhreneinrichtung 8 zwischen der Wandung 4 und der Distanzeinrichtung 5 angeordnet.

In dem gezeigten Ausführungsbeispiel entspricht die Höhe 12 der Hülseneinrichtung 8 im Wesentlichen der Höhe 13 des unteren Gehäuseteils 2. So kann möglichst viel stiftförmige Kosmetik 100 bereitgestellt bzw. durch die Hülseneinrichtung 8 verdeckt und auch freigeben werden.

In den Figuren 4 und 5 ist das zuvor schon gezeigte Ausführungsbeispiel eines erfindungsgemäßen Kosmetikprodukts 300 mit einem erfindungsgemäßen Gehäuse 1 rein schematisch mit abgenommenem oberen Gehäuseteil 20 dargestellt.

Im Vergleich der Figuren 4 und 5 erkennt man, dass die Hülseneinrichtung 8 zur Benutzung der Wirkstoffmasse 400 bzw. der Kosmetik 100 bzw. hier des Deodorants 200 in das untere Gehäuseteil 2 hineinverlagert bzw. hineingeschoben werden kann.

Da es wie zuvor schon ausgeführt zwischen der Außenseite 14 des Distanzelements 6 unter Innenseite 11 der Wandung 4 des unteren Gehäuseteils 2 ein Spalt 15 gebildet ist, in welchem die Hülseneinrichtung 8 geführt ist, kann die Hülseneinrichtung in dem gezeigten Ausführungsbeispiel hoch- und runterbewegt werden. Dabei stützt sich die Hülseneinrichtung 8 in dem gezeigten Ausführungsbeispiel an der Innenseite 11 der Wandung 4 des unteren Gehäuseteils 2 ab. Je nach Ausgestaltung kann wie hier gezeigt auch eine Abstützung an der Außenseite 14 der Distanzeinrichtung 5 bzw. des Distanzelements 6 vorgesehen sein.

In den Figuren 6 bis 8 sind weitere Ausführungsbeispiele von erfindungsgemäßen Wirkstoffprodukten bzw. Kosmetikprodukten 300 bzw. von erfindungsgemäßen Gehäusen 1 dargestellt. Der Grundaufbau entspricht dabei im Wesentlichen dem zuvor schon gezeigten Ausführungsbeispiel.

In Figur 6 ist gezeigt, dass das Aufstellelement 7 von dem Distanzelement 6 gehalten bzw. seitlich umschlossen werden kann. Zudem ist in Figur 6 gezeigt, dass ein Befestigungselement 23 vorgesehen sein kann, um die Distanzeinrichtung 5 an dem Boden 3 des unteren Gehäuseteils 2 zu befestigen.

In Figur 7 ist ein anderes Ausführungsbeispiel gezeigt, in welchem die Distanzeinrichtung 5 einstückig gefertigt ist. Bei einer solchen Ausgestaltung stellt das Distanzelement 6 auch das Aufstellelement 7 für die stiftförmige Wirkstoffmasse 400 bzw. Kosmetik 100 zur Verfügung.

In Figur 8 ist gezeigt, dass das Aufstellelement 7 der Distanzeinrichtung 5 auch außerhalb des unteren Gehäuseteils 2 angeordnet sein kann. Dabei ist das Distanzelement 6 in dem hier gezeigten Ausführungsbeispiel relativ schmal vorgesehen, sodass ein relativ breiter Spalt 15 gebildet wird.

Das Aufstellelement 7 ist hier auf das Distanzelement 6 aufgelegt, wobei das Aufstellelement 7 von der Hülseneinrichtung 8 gehalten wird.

Bei einer solchen Ausgestaltung wird ein besonders großer Teil der Wirkstoffmasse 400 bzw. der Kosmetik 100 dem Benutzer zur Verfügung gestellt, da die gesamte Kosmetik außerhalb des unteren Gehäuseteils 2 angeordnet ist.

In Figur 9 ist ein weiteres Ausführungsbeispiel eines erfindungsgemäßen Kosmetikprodukts 300 bzw. eines erfindungsgemäßen Gehäuses 1 dargestellt, wobei erneut der Grundaufbau den schon zuvor beschriebenen Ausführungsformen entspricht. Auch hier ist ein unteres Gehäuseteil 2 vorgesehen, in welches eine Hülseneinrichtung 8 hineingeschoben werden kann, um stiftförmige Wirkstoffmasse 400 bzw. Kosmetik 100 bzw. Deodorant 200 freizugeben.

In dem hier gezeigten Ausführungsbeispiel ist dargestellt, dass ein Fixierelement 16 vorgesehen sein kann, um die stiftförmige Kosmetik 100 mit dem Aufstellelement 7 der Distanzeinrichtung 5 zu verbinden. Dabei ist in dem gezeigten Ausführungsbeispiel das Fixierelement 16 als Klebeschicht 24 ausgebildet. So kann insbesondere erreicht werden, dass die Hülseneinrichtung 8 auch wieder zurück in eine die Kosmetik 100 verdeckende Position verschoben werden kann, ohne die Kosmetik 100 von dem Aufstellelement 7 abzuziehen.

In Figur 10 ist erneut ein Ausführungsbeispiel eines erfindungsgemäßen Kosmetikprodukts 300 bzw. eines erfindungsgemäßen Gehäuses 1 rein schematisch in einer seitlichen Schnittansicht dargestellt, wobei hier als Fixierelement 16 ein Ankerelement 25 vorgesehen ist. Ein solches Ankerelement 25 ist insbesondere dann zweckmäßig einsetzbar, wenn die stiftförmige Kosmetik 100 direkt in das Gehäuse 1 gegossen wird. So kann die beim Gießen noch flüssige Kosmetik 100 das Ankerelement 25 umschließen, wobei nach dem Aushärten der Kosmetik 100 die stiftförmige Wirkstoffmasse 400 bzw. Kosmetik 100 durch das Ankerelement 25 auf Beziehung Weise an dem Aufstellelement 7 gehalten wird.

In Figur 11 ist dargestellt, dass in dem unteren Gehäuseteil 2 auch ein Anschlag 11 vorgesehen sein kann, um zu verhindern, dass die Hülseneinrichtung 8 vollständig in das untere Gehäuseteil 2 eingeschoben werden kann. Dies könnte dazu führen, dass ein Benutzer die Hülseneinrichtung 8 nicht mehr aus dem unteren Gehäuseteil 2 herausziehen kann.

Eine solche Ausgestaltung ist insbesondere dann vorteilhaft, wenn die Hülseneinrichtung 8 die gleiche oder eine geringere Höhe 12 als das untere Gehäuseteil 2 aufweist.

In Figur 11 ist zudem rein schematisch dargestellt, dass eine Sicherungseinrichtung 17 vorgesehen sein kann, welche verhindert, dass die Hülseneinrichtung 8 vollständig aus dem unteren Gehäuseteil 2 entnommen werden kann.

Eine solche Sicherungseinrichtung 17 kann auch mit jeder der zuvor gezeigten Ausführungsformen vorteilhaft kombiniert werden.

Dabei ist in dem gezeigten Ausführungsbeispiel vorgesehen, dass die Sicherungseinrichtung 17 jeweils einen Kragen 18 an der Hülseneinrichtung 8 und dem Distanzelement 6 aufweist. Beim Rausziehen der Hülseneinrichtung 8 kommt es dann zum Zusammenwirken der beiden Kragen 18 der Hülseneinrichtung 8 und des Distanzelements 6, sodass ein weiteres Ausziehen der Hülse 8 verhindert wird.

In Figur 12 ist eine Abwandlung des in Figur 11 gezeigten Ausführungsbeispiels in einer schematischen Schnittansicht dargestellt.

Dabei ist hier gezeigt, dass die Formeinrichtung auch lose bzw. entnehmbar in dem oberen Gehäuseteil 20 bzw. dem Deckel 22 vorgesehen sein kann. Durch eine entnehmbare Formeinrichtung kann ein Benutzer je nach Ausgestaltung besonders gut und kontrolliert die Spitze der stiftförmigen Wirkstoffmasse 400 bzw. Kosmetik 100 nachformen.

In Figur 12 ist weiterhin dargestellt, dass Formeinrichtung 21 wenigstens eine Auflage 26 für die Hülseneinrichtung 8 umfasst. Bei einer derartigen Ausgestaltung ist es insbesondere möglich, die Spitze der stiftförmigen zu formen und/oder auch ein vorbestimmtes Stück der stiftförmigen Kosmetik 100 aus der Hülseneinrichtung 8 herausstehen zu lassen.

Dazu wird die Formeinrichtung 21 auf die Hülseneinrichtung 8 aufgeschoben, bis die Formeinrichtung 21 an die Spitze der stiftförmigen Kosmetik 100 stößt. Dies wird in dem hier gezeigten Ausführungsbeispiel dadurch erreicht, dass die Formeinrichtung von außen, beispielsweise durch eine Öffnung in der Oberseite des Deckels oder durch einen verschiebbaren Deckelabschnitt bei aufgesetztem oberen Gehäuseteil 20 in Richtung der Spitze der stiftförmigen Wirkstoffmasse 400 bzw. Kosmetik 100 geschoben wird. Jetzt kann beispielsweise durch das Drehen der Formeinrichtung die Spitze der stiftförmigen Kosmetik in eine vorbestimmte Form gebracht werden.

Zusätzlich die Formeinrichtung 21 auf die Hülseneinrichtung 8 aufgeschoben werden, bis die Auflage 26 auf den oberen Rand der Hülseneinrichtung 8 erreicht. Nun kann die Formeinrichtung 21 weiter nach unten geschoben werden, wodurch die Hülseneinrichtung 8 weiter in das untere Gehäuseteil 2 hineingeschoben wird.

Hierdurch kann eine definierte Freigabe von stiftförmiger Wirkstoffmasse 400 bzw. Kosmetik 100 sichergestellt werden, da die Formeinrichtung nur so weit über die Hülseneinrichtung 8 geschoben werden kann, bis die Formeinrichtung 21 auf die Spitze der stiftförmigen Kosmetik stößt.

Die Oberfläche der Formeinrichtung 21, welche in Kontakt zu der stiftförmigen Kosmetik 100 kommt, kann je nach Ausgestaltung in den Figuren nicht näher dargestellte Ausformungen aufweisen, um die Oberfläche der Spitze der stiftförmigen Kosmetik 100 mit einem speziellen optischen und/oder funktionellen Design zu versehen. Insbesondere können über solche Ausformungen Strukturen wie Waben, Linien, eine geriffelte Oberfläche und/oder ähnliche Strukturen an der Spitze der stiftförmigen Kosmetik erzeugt werden. Die Ausformungen können je nach Ausgestaltung auch an einer anderen Oberfläche der Formeinrichtung 21 und/oder an einer Oberfläche des oberen Gehäuseteils 20 vorgesehen sein.

In Figur 13 ist eine Abwandlung der Ausführungsform gemäß Figur 12 dargestellt. Hier ist insbesondere eine Benutzung der Formeinrichtung 21 nach der Entnahme aus dem oberen Gehäuseteil 20 bzw. aus dem Deckel 22 vorgesehen. Dazu sind an der Formeinrichtung anschließend an die Auflage 26 seitliche Wandabschnitte vorgesehen, welche die Hülseneinrichtung 8 umschließen.

In den Figuren 14 bis 15 ist rein schematisch eine mögliche Art des Befüllens eines erfindungsgemäßen Gehäuses 1 dargestellt. Dabei wird bei dem erfindungsgemäßen Verfahren zum Befüllen eines Gehäuses 1 fließfähig gemachte Wirkstoffmasse 400 über ein Füllstück 500 bzw. einen Schlauch 500 durch das untere Gehäuseteil 2 hindurch befüllt.

Dazu ist in dem hier gezeigten Ausführungsbeispiel die Hülseneinrichtung 8 ganz herausgezogen und das obere Gehäuseteil 20 bzw. der Deckel 22 ist auf die Hülseneinrichtung 8 aufgesetzt. So wird hier ein geschlossener Füllraum 27 bereitgestellt, welcher hier durch die Hülseneinrichtung 8 und das obere Gehäuseteil 20 bereitgestellt wird. Dabei stellt das obere Gehäuseteil hier zusammen mit der Formeinrichtung 21 eine Fülleinrichtung 28 zur Verfügung.

Das Gehäuse 1 stehe zum Befüllen in dem gezeigten Ausführungsbeispiel auf dem Deckel 22. In dem Boden 3 des unteren Gehäuseteils 2 ist hier eine Öffnung 29 vorgesehen, welche mittels einer Verschlusseinrichtung 31 abgedeckt bzw. verschlossen werden kann.

Die Distanzeinrichtung 5 bzw. hier das Distanzelement 6 weist hier einen freien Strömungsquerschnitt bzw. Querschnitt 31 auf, wozu das Distanzelement 6 hier röhrenartig ausgestaltet ist.

Durch den freien Querschnitt 31 kann fließfähige Wirkstoffmasse 400 bzw. Kosmetik 100 bzw. Deodorant 200 in das Gehäuse 1 eingefüllt werden. Dazu wird in dem gezeigten Ausführungsbeispiel ein Füllstück 500 durch die Öffnung 29 in das Distanzelement 6 bzw. in den freien Strömungsquerschnitt geführt.

Das Aufstellelement 7 ist hier als Gitter 32 ausgestaltet und ist dadurch von der fließfähigen Wirkstoffmasse durchströmbar. So gelangt die fließfähige Wirkstoffmasse 400 in den Füllraum 27.

Die fließfähige Wirkstoffmasse 400 kann bis zu einer vorbestimmten Höhe in die Hülseneinrichtung eingefüllt werden. Durch die Formeinrichtung 21 in dem oberen Gehäuseteil 20 wird in dem gezeigten Ausführungsbeispiel die Spitze der nach dem Aushärten festen bzw. stiftförmigen Wirkstoffmasse 400 direkt ausgeformt.

In dem hier gezeigten Ausführungsbeispiel wird so viel Wirkstoffmasse 400 in die Hülseneinrichtung 8 eingefüllt, bis das Aufstellelement 7 bzw. hier das Gitter 32 wenigstens teilweise mit eingegossen ist. So entsteht nach dem Aushärten der Wirkstoffmasse 400 eine relativ feste Verbindung zwischen dem Aufstellelement 7 und der stiftförmigen Wirkstoffmasse 400.

Die Verschlusseinrichtung 30 kann nach dem Befüllen die Öffnung 29 abdecken. Nach dem Aushärten kann das Gehäuse 1 umgedreht und auf das untere Gehäuseteil 2 aufgestellt werden.

In den Figuren 17 bis 19 ist rein schematisch dargestellt, dass die Hülseneinrichtung 8 auch mehrteilig ausgeführt sein kann bzw. dass auch mehrere Hülseneinrichtungen 8, hier zwei Hülseneinrichtungen 8, vorgesehen sein können.

In Figur 17 ist dabei das Einfüllen von Wirkstoffmasse 400 durch eine Öffnung in dem Boden des unteren Gehäuseteils 2 mittels eines Füllstücks 500 ähnlich zu dem Ausführungsbeispiel in Figur 15 gezeigt.

Man erkennt, dass die Hülseneinrichtung 8 hier durch zwei getrennte Röhren bereitgestellt wird, wobei die kürzere Hülseneinrichtung 8 einen Anschluss an den Deckel 22 bzw. das obere Gehäuseteil 20, sodass eine geschlossene Füllform bzw. ein geschlossener und geradliniger Füllraum entsteht.

In Figur 19 ist das Gehäuse nach der Füllung und dem Aushärten der Wirkstoffmasse 400 in der für die Benutzung vorgesehenen Orientierung rein schematisch dargestellt.

Figur 19 zeigt rein schematisch, dass ein Benutzer vor der ersten Benutzung den Deckel 22 und die obere Hülseneinrichtung 8 von der stiftförmigen Wirkstoffmasse 400 abnimmt, wodurch das erste Stück des Produkts freigegeben wird. Jetzt kann ein Benutzer die Wirkstoffmasse verwenden. Die abgenommene Hülseneinrichtung kann entsorgt werden. Nach der Benutzung wird der Deckel 22 wieder aufgesetzt.

Ist die freigegebene Wirkstoffmasse 400 nicht mehr ausreichend, kann ein Benutzer wie zuvor zu den anderen Ausführungsbeispielen schon beschrieben die andere Hülseneinrichtung 8 runterschieben bzw. runterdrehen, um mehr Produkt freizugeben. Durch das hochschieben bzw. hochdrehen der Hülseneinrichtung 8 wird die Wirkstoffmasse wieder verdeckt.

In Figur 20 ist rein schematisch eine alternative Ausgestaltung eines Aufstellelements 7 dargestellt. Hier ist das Aufstellelement 7 nicht geschlossen oder gitterartig ausgestaltet, sondern weist hier kreuzförmig angeordnete Stege auf, um eine Durchströmbarkeit von Wirkstoffmasse 400 beim Befüllen zu erreichen.

Es wird darauf hingewiesen, dass einzelne Merkmale von den gezeigten Ausführungsbeispielen beliebig zwischen den Ausführungsbeispielen ausgetauscht bzw. auf andere Ausführungsbeispiele übertragen werden können.

### Bezugszeichenliste:

- 1: Gehäuse
- 2: unteres Gehäuseteil
- 3: Boden
- 4: Wandung
- 5: Distanzeinrichtung
- 6: Distanzelement
- 7: Aufstellelement
- 8: Hülseneinrichtung
- 9: Papier
- 10: Pappe
- 11: Innenseite
- 12: Höhe
- 13: Höhe
- 14: Außenseite
- 15: Spalt
- 16: Fixierelement
- 17: Sicherungseinrichtung
- 18: Kragen
- 19: Anschlag
- 20: oberes Gehäuseteil
- 21: Formeinrichtung
- 22: Deckel
- 23: Befestigungselement
- 24: Klebeschicht
- 25: Ankerelement
- 26: Auflage
- 27: Füllraum
- 28: Fülleinrichtung
- 29: Öffnung
- 30: Verschlusseinrichtung
- 31: freier Querschnitt
- 32: Gitter
- 100: Kosmetik/Pflegestoff
- 200: Deodorant
- 300: Wirkstoffprodukt/Kosmetikprodukt
- 400: Wirkstoffmasse
- 500: Füllstück, Schlauch

## Patentansprüche

1. Gehäuse (1) für im Wesentlichen stiftförmige Wirkstoffmasse (400), bevorzugt für im Wesentlichen stiftförmige Kosmetik und/oder Pflegestoffe (100), insbesondere für Deodorants (200), umfassend wenigsten ein unteres Gehäuseteil (2) mit wenigstens einem Boden (3) und wenigstens einer Wandung (4),
**dadurch gekennzeichnet,**
**dass** in dem unteren Gehäuseteil (2) wenigstens eine Distanzeinrichtung (5) mit wenigstens einem Distanzelement (6) und wenigstens einem Aufstellelement (7) für stiftförmige Wirkstoffmasse (400) wenigstens abschnittsweise angeordnet ist und dass wenigstens eine Hülseneinrichtung (8) vorgesehen ist, welche die Distanzeinrichtung (5) wenigstens abschnittsweise umgreift und wenigstens abschnittsweise zwischen der Wandung (4) des unteren Gehäuseteils (2) und der Distanzeinrichtung (5) angeordnet ist, wobei die Hülseneinrichtung (8) verlagerbar ist.

2. Gehäuse (1) nach Anspruch 1, wobei wenigstens das untere Gehäuseteil (2), die Distanzeinrichtung (5) und/oder die Hülseneinrichtung (8) wenigstens abschnittsweise aus Pappe (9), Papier (10) und/oder dergleichen gefertigt sind und/oder wobei das wenigstens das untere Gehäuseteil (2) und/oder die Hülseneinrichtung (8) einen rundlichen Querschnitt haben.

3. Gehäuse (1) nach einem der vorhergehenden Ansprüche, wobei sich die Hülseneinrichtung (8) an der Innenseite (11) der Wandung (4) des unteren Gehäuseteils (2) abstützt und/oder wobei das Aufstellelement (7) wenigstens abschnittsweise außerhalb des unteren Gehäuseteils (2) angeordnet ist.

4. Gehäuse (1) nach einem der vorhergehenden Ansprüche, wobei die Höhe (12) der Hülseneinrichtung (8) im Wesentlichen der Höhe (13) des unteren Gehäuseteils (2) entspricht und/oder wobei das Distanzelement (6) an dem Boden (3) des unteren Gehäuseteils (2) befestigt ist.

5. Gehäuse (1) nach einem der vorhergehenden Ansprüche, wobei das Aufstellelement (7) an dem Distanzelement (6) befestigt ist und/oder einstückig mit dem Distanzelement (6) gefertigt ist.

6. Gehäuse (1) nach einem der vorhergehenden Ansprüche, wobei die Distanzeinrichtung (5) wenigstens abschnittsweise röhrenförmig ausgestaltet ist und/oder wobei in der Distanzeinrichtung (6) wenigstens ein freier Querschnitt (31) vorgesehen ist und/oder wobei das Aufstellelement (7) wenigstens abschnittsweise durchströmbar aus gebildet ist und/oder wobei in dem Boden (3) des unteren Gehäuseteils (2) wenigstens eine Öffnung (29) vorgesehen ist, welche insbesondere mit wenigstens einer Verschlusseinrichtung (30) verschließbar ist.

7. Gehäuse (1) nach einem der vorhergehenden Ansprüche, wobei sich die Hülseneinrichtung (8) wenigstens abschnittsweise an der Außenseite (14) der Distanzeinrichtung (5) abstützt und/oder wobei zwischen der Außenseite (14) der Distanzeinrichtung (5) und der Innenseite (11) der Wandung (4) des unteren Gehäuseteils (2) ein Spalt (15) gebildet wird, in welchem die Hülseneinrichtung (5) geführt ist.

8. Gehäuse (1) nach einem der vorhergehenden Ansprüche, wobei wenigstens ein Anschlag (19) vorgesehen ist und/oder wobei wenigstens ein Fixierelement (16) auf dem Aufstellelement (7) vorgesehen ist.

9. Gehäuse (1) nach einem der vorhergehenden Ansprüche, wobei wenigstens eine Sicherungseinrichtung (17) vorgesehen ist, wobei die Sicherungseinrichtung (17) insbesondere wenigstens einen Kragen (18) an der Hülseneinrichtung (8) und der Distanzeinrichtung (8) und/oder dem unteren Gehäuseteil (2) umfasst.

10. Gehäuse (1) nach einem der vorhergehenden Ansprüche, wobei wenigstens ein oberes Gehäuseteil (20) vorgesehen ist, wobei das obere Gehäuseteil (20) insbesondere auf die Hülseneinrichtung (8) aufschiebbar ist.

11. Gehäuse (1) nach einem der vorhergehenden Ansprüche, wobei in dem oberen Gehäuseteil (20) wenigstens eine Formeinrichtung (21) angeordnet ist, wobei die Formeinrichtung (21) insbesondere entnehmbar vorgesehen ist und/oder wobei die Formeinrichtung (21) wenigstens eine Auflage (26) für die Hülseneinrichtung (8) umfasst.

12. Wirkstoffprodukt, insbesondere Kosmetik- und/oder Pflegeprodukt (300), umfassend wenigstens ein Gehäuse (1) nach einem der vorhergehenden Ansprüche und wenigstens eine im Wesentlichen stiftförmige Wirkstoffmasse (400), bevorzugt wenigstens eine im Wesentlichen stiftförmige Kosmetik (100), insbesondere ein Deodorant (200).

13. Verfahren zum Befüllen eines Gehäuses (1) nach einem der Ansprüche 1 bis 23, **gekennzeichnete durch** die folgenden Schritte in geeigneter Reihenfolge:
- Herstellen eines im Wesentlichen abgeschlossenen Füllraumes (27) **durch** das Aufsetzen des oberen Gehäuseteils (20) auf die Hülseneinrichtung (8) und/oder **durch** das Einsetzen der Hülseneinrichtung (8) in eine entsprechende Fülleinrichtung (28);
- Befüllen des Füllraumes (8) **durch** das Distanzelement (6) und das Aufstellelement (7) mit fließfähiger Wirkstoffmasse (400, 100)
- Aushärten der Wirkstoffmasse (400, 100).

14. Verfahren nach dem vorhergehenden Anspruch, wobei so viel Wirkstoffmasse (400, 100) in die Hülseneinrichtung (8) eingefüllt wird, dass das Aufstellelement (7) wenigstens abschnittsweise von der Wirkstoffmasse (400, 100) umschlossen wird.

15. Verfahren nach einem der beiden vorhergehenden Ansprüche, wobei vor dem Befüllen die Verschlusseinrichtung (30) aus der Öffnung (29) in dem Boden (3) des unteren Gehäuseteils (2) genommen wird und/oder wobei nach dem Befüllen die Verschlusseinrichtung (30) in die Öffnung (29) in dem Boden (3) des unteren Gehäuseteils (2) eingesetzt wird.
